# EUROPÄISCHE PATENTSCHRIFT

(11) **EP 2 256 051 B1**
(45) Veröffentlichungstag und Bekanntmachung des Hinweises auf die Patenterteilung: **18.07.2012**
(21) Anmeldenummer: 10005541.7
(22) Anmeldetag: 28.05.2010
(51) Int. Cl.: B65D 19/18

(54) **Palettenbehälter mit Seitenwänden und Deckel**
Pallet container with side walls and cover
Palette avec parois latérales et couvercle

(30) Priorität: 29.05.2009 DE 102009024043
(43) Veröffentlichungstag der Anmeldung: 01.12.2010
(73) Patentinhaber: KTP Kunststoff Palettentechnik GmbH, 66359 Bous (DE)
(72) Erfinder: Wintrich, Andreas, 66687 Nunkirchen (DE)
(74) Vertreter: Bernhardt, Reinhold

(56) Entgegenhaltungen:
- EP-A1- 1 840 038
- EP-A2- 2 011 746
- WO-A1-00/30946
- WO-A1-97/13694

## Beschreibung

Die Erfindung betrifft einen zusammenlegbaren Behälter, insbesondere Palettenbehälter, der einen Boden und Seitenwände aufweist, die an ihren senkrechten Behälterkanten fest miteinander verbunden und zusammenfaltbar sind, wobei eine der Seitenwände art ihrer Unterkante durch ein Scharnier mit dem Boden verbunden ist.

Ein solcher Behälter geht aus der WO97/13694 hervor. Eine der Seitenwände ist mit dem Boden über ein Scharnier verbunden, das die ein Seitenwand vom Boden aufwärts bewegt, und sie gemeinsam mit den anderen Seitenwänden auf den Boden geklappt wird.

Die EP 1 840 038 A 1 beschreibt einen zusammenfaltbaren Behälter, dessen Seitenwände in eine Stufe am äußeren Rand eines Behälterbodens einsetzbar sind und einzeln mit dem Boden derart über ein Gelenk verbunden sind, dass sich die Seitenwände flach aus der Stufe herausbewegen und auf den Boden auflegen lassen.

Ein weiterer zusammenlegbarer Behälter geht aus der WO00/30946 hervor.

Bei einem aus der DE 295 03 254 U 1 bekannten Behalter können die aufgestellten Seitenwände vom Boden abgenommen, zusammengefaltet und auf den Boden gelegt werden. So kann der Behälter platzsparend untergebracht werden, wenn er nicht beladen ist.

Der Erfindung liegt die Aufgabe zugrunde, einen Behälter der eingangs genannten Art zu schaffen, bei dem sich die Seitenwände stabiler auf dem Boden anordnen lassen.

Erfingdungsgemäß wird diese Aufgabe dadurch gelöst, dass der Boden an seinem Rand mit einer Rille versehen ist, in die die Seitenwände des Behälters im aufgestellten Zustand einzustecken und in der sie abzustützten sind, und das Scharnier am Boden senkrecht zur Ebene des Bodens verschiebbar gelagert und mit der mit dem Scharnier versehenen Seitenwand in einen Abstand vom Boden verschiebbar ist, in dem sie auf den anderen Seitenwänden aufliegt, wenn die Seitenwände gemeinsam im zusammengefalteten Zustand auf dem Boden aufliegen.

Zum Aufsteilen des Behälters werden die zusammengefalteten Seitenwände vom Boden aufgeklappt, senkrecht zum Boden aufgestellt und aufgefaltet. Dabei ist die eine Seitenwand durch das Scharnier schon an der Stelle gehalten, an der sie stehen muss, wenn der Behälter vollständig aufgestellt ist. Da die anderen Seitenwände dann nur noch in ihre im aufgestellten Zustand des Behälters vorgesehene Position gezogen werden müssen und insbesondere die eine Seitenwand nicht verrutschen kann, ist es für eine einzelne Person wesentlich einfacher, den Behälter aufzustellen. Darüber hinaus besteht keine Gefahr mehr, einen Teil des Behälters zu verlieren, da die Seitenwände und der Boden sowohl im aufgestellten als auch im zusammengefalteten Zustand stets miteinander verbunden sind. Für den Transport des Behälters sind auch keine zusätzlichen Verbindungsmittel mehr notwendig.

Das Scharnier muss verschiebbar gelagert sein, da das Scharniergelenk, wenn der Behälter aufgestellt ist, gemeinsam mit der Unterkante der einen Seitenwand am Boden angeordnet ist und sich beim Zusammenlegen der Seitenwände auf den Boden in den Abstand vom Boden verschiebt, in dem die eine Seitenwand auf den anderen Seitenwänden aufliegt. Das Scharnier lässt sich also zumindest über eine Strecke verschieben, die der Summe der Dicken der anderen Seitenwände entspricht.

Zweckmäßigerweise passen die Seitenwände im zusammengefalteten Zustand auf den Boden.

Während es vorstellbar wäre, die Seitenwande in einer achteckigen oder sonstigen faltbaren Form anzuordnen, ist der Behälter in einer bevorzugten Ausgestaltung der Erfindung im aufgestellten Zustand quaderförmig und die an die mit dem Scharnier versehene Seitenwand angrenzenden Seitenwände in ihrer Mitte mit einer zu den senkrechten Behälterkanten parallelen Faltlinie versehen. Wenn die Seitenwände zusammengefaltet sind, liegen die durch die Faltlinie getrennten Seitenwandteile aneinander und zwischen den beiden anderen Seitenwänden.

Zweckmäßigerweise ist der Boden an seinem Rand mit einer umlaufenden Rille versehen, in die die Seitenwände einzustecken und abzustützen sind und somit einen festen Halt finden.

Zur besseren Befestigung der Seitenwände am Boden sind an der Rille Rastnasen angeordnet, die zum Eingriff in Ausnehmungen der Seitenwände vorgesehen sind.

Während es vorstellbar ist, den Behälter in allen möglichen Größen und Formen herzustellen, weist der Boden vorzugsweise nach unten ausgeformte Vertiefungen als Füße auf, zwischen denen Platz für den Eingriff der Hubgabel eines Gabelstaplers ist.

In einer weiteren Ausgestaltung der Erfindung ist eine durch eine Feder in einer Rastposition gehaltene und mit dem Fuß in die geöffnete Stellung verschiebbare Raste zum Eingriff in eine in der dortigen Seitenwand angeordnete Ausnehmung vorgesehen. Durch die Raste werden die Seitenwände besser im Boden verankert.

Wird die Raste aus ihrer Schließposition bewegt, können die Seitenwände gleichzeitig mit beiden Händen aus der Rille gehoben werden.

Zweckmäßigerweise weist der Behälter einen an einer der Seitenwände verschwenkbar angeordneten Deckel auf.

In einer besonders bevorzugten Ausgestaltung der Erfindung ist ein Gleitlager vorgesehen, das mit der Oberkante einer der Seitenwände durch Scharniere verbunden ist und an dem der Deckel befestigt ist und mittels dessen der Deckel in einer zu der Oberkante senkrechten Richtung verschiebbar gelagert ist.

Der Boden, die Seitenwände und der Deckel sind stets miteinander verbunden.

Um den aufgestellten Behälter zusammenzulegen, wird der Deckel aus seiner Schließposition, in der er auf den Seitenwänden oben aufliegt, zunächst etwas verschwenkt, dann über die Oberkante bzw. die Scharniere geschoben und schließlich soweit zur Außenseite derjenigen Seitenwand, an der die Scharniere befestigt sind, weiterverschwenkt, bis er dort mit seiner Innenseite anliegt.

Dann werden die anderen Seitenwände zusammengefaltet, so dass sie an der mit den Scharnieren versehenen Seitenwand anliegen und der Deckel kann gemeinsam mit den Seitenwänden auf den Boden geklappt werden. Der Deckel, die Seitenwände und der Boden bilden dann eine geschlossene Packung.

Um den aufgestellten Behälter aufzuklappen, wird der Deckel wie oben beschrieben bewegt. Da der Deckel dabei nur um 90° verschwenkt und gleichzeitig verschoben wird, wird hinter und über dem erfindungsgemäßen Behälter wesentlich weniger Raum benötigt als bei herkömmlichen Behältern, bei denen der Deckel entweder von Hand offen gehalten werden oder um etwa 270 ° über die Behälterwand geschwenkt werden muss, bis er eine stabile Position erreicht.

Auch der Deckel eines großen Behälters, wie beispielsweise eines Palettenbehälters, kann von der den Scharnieren gegenüberliegenden Seite des Behälters aus geöffnet und geschlossen werden, da der Deckel auch in der geöffneten Stellung mit der Hand erreicht werden kann.

Zweckmäßigerweise ist der feststehende Teil des Gleitlagers mit den Scharnieren verbunden und der bewegliche Teil des Gleitlagers am Deckel befestigt.

In einer bevorzugten Ausführungsform der Erfindung ist der feststehende Teil eine Buchse, die vorzugsweise einteilig mit dem Scharnier gebildet ist und der bewegliche Teil eine an dem Deckel befestigte Stange.

Zweckmäßigerweise ist der Deckel mit einer Halterung versehen, mit der er an der Oberkante, an der die Scharniere befestigt sind, eingehängt oder aufgelegt werden kann. Der Deckel kann somit in eine stabile geöffnete Position gebracht werden, in der er über die genannte Oberkante nach oben vorsteht.

Zweckmäßigerweise sind die genannten Scharniere an der Ober- und der Unterkante derselben Seitenwand angeordnet.

Um den Behälter aufzubauen, werden die zusammengefalteten Seitenwände zusammen mit dem Deckel senkrecht zum Boden verschwenkt. Anschließend werden die Seitenwände aufgefaltet und können in die Rillen am Boden eingesetzt werden.

Die Zeichnungen geben ein Ausführungsbeispiel der Erfindung wieder.
- Fig. 1: zeigt einen erfindungsgemäßen Behälter in Seitenansicht,
- Fig. 2: zeigt den Behälter mit geöffnetem Deckel in isometrischer Darstellung,
- Fig. 3: zeigt ein Detail des Behälters,
- Fig. 4: zeigt Details aus Fig. 2 in größerem Maßstab,
- Fig. 5: zeigt in größerem Maßstab einen Schnitt nach Linie X-X in Fig. 1,
- Fig. 6: zeigt in einem Schnitt nach Linie Y-Y in Fig. 1 den Behälter in verschiedenen Positionen in einem größeren Maßstab,
- Fig. 7: zeigt den erfindungsgemäßen Behälter in einer anderen Seitenansicht in ver- schiedenen Stellungen,
- Fig. 8: zeigt eine Draufsicht auf den Behälter in der in Fig. 7b gezeigten Stellung,
- Fig. 9: zeigt ein weiteres Detail des Behälters in Seitenansicht, und
- Fig. 10: zeigt das Detail nach Fig. 9 in isometrischen Darstellungen.

Der mit 1 bezeichnete Behälter weist einen Boden 2, Seitenwände 3a bis 3d und einen Deckel 4 auf.

Der Boden 2 besteht aus einem Kunststoffformteil und hat an seinen vier Ecken Füße 30, die als Vertiefungen des Bodens 2 geformt sind und zwischen denen Platz für Eingriff einer Hubgabel eines Gabelstaplers ist. Wie aus den Figuren 6 und 8 hervorgeht, ist der Boden 2 an seinem Rand mit einer umlaufenden Rille 11 versehen. In den Figuren 6c und 7 ist gezeigt, dass er an seinen beiden kürzeren Seiten jeweils zwei über einen Steg mit dem Boden 2 verbundene und zur Seite vorstehende Rastnasen 12 aufweist.

Die vier Seitenwände 3a bis 3d bestehen aus einem etwa nach Art von Wellpappe aufgebauten Kunststoff-Material und sind an ihren senkrechten Kanten derart verschweißt, dass sie dort gefaltet werden können. Ferner sind die kürzeren Seitenwände 3c,3d in ihrer Mitte mit einer zu den Kanten 9 parallelen und ebenfalls geschweißten Faltlinie 29 versehen.

Wie insbesondere aus den Figuren 7a und 7b hervorgeht, sind die Seitenwände 3c,3d an ihrer Unterseite mit jeweils zwei mit Kunststoff verstärkten, zum Eingriff der Rastnasen 12 vorgesehenen Ausnehmungen 13 versehen. An ihrer Oberseite weisen die Seitenwände 3c,3d eine weitere Ausnehmung 28 auf.

An der vorderen Seitenwand 3a ist eine Ladeklappe 24 vorgesehen.

An der Unterseite der hinteren Seitenwand 3b sind zwei Scharniere 15 angeordnet, die den Boden 2 und die Seitenwand 3b miteinander verbinden.

Wie in den Figuren 3 und 6 gezeigt ist, ist das Scharnier 15 am Boden 2 in senkrechter Richtung verschiebbar gelagert. Am Boden der Rille 11 ist eine Öffnung vorgesehen, die den feststehenden Teil eines Lagers für das Scharnier 15 bildet und in der ein Teil 16 des Scharniers 15 in vertikaler Richtung beweglich geführt ist. Eine Ausformung 33 an der Unterseite des Teils sichert das Scharnier 15 gegen Herausgleiten aus der Öffnung. Der auf der anderen Seite des Scharniergelenks 17 liegende Teil 18 des Scharniers 15 ist mit der Rückwand 3b gelenkig verbunden.

Die Oberseite der Seitenwand 3b ist mit zwei weiteren Scharnieren 6 versehen, wobei jeweils ein Teil der Scharniere 6 an einer Oberseite der Rückwand 3b in Abstand von deren Ecken befestigt ist und im jeweils anderen Teil 7 durch eine Bohrung eine Lagerbuchse 27 gebildet ist.

Wie aus Fig. 2 hervorgeht, ist der Deckel 4 leicht haubenförmig und an seinem Rand mit vorstehenden Seitenwänden 30 versehen, die auf den Rand des Bodens 2 passen. Er weist ferner drei Griffe 22 sowie zwei Fenster 23 auf.

In den Figuren 3b und 3 ist zu erkennen, dass auf der Innenseite des Deckels 4 parallel zu dessen Rändern zwei Stangen 26 angeordnet sind. Die Stangen 26 sind an den Seitenwänden 30 des Deckels 4 in einem derartigen Abstand von der Deckelwand befestigt, dass sie in den Lagerbuchsen 27 der Scharniere 6 verschoben werden können.

Wie aus den Figuren 4b und 5 hervorgeht, ist der Deckel 4 auf seiner Innenseite ferner mit Vorsprüngen 8 versehen.

Um den Behälter 1 aus der in Fig. 1 gezeigten geschlossenen Stellung in die in Fig. 2 gezeigte geöffnete Stellung zu bringen, wird der Deckel 4 am Griff 22 gegriffen, etwas nach oben geschwenkt, indem die auf der Vorderwand 3a aufliegende Deckelseite angehoben wird, der Deckel 4 in Richtung der Rückwand 3b geschoben, bis die Vorsprünge 8 an der Oberkante der Rückwand 3b anliegen. Dabei gleiten die Stangen 26 in den Lagerbuchsen 27 der Scharniere 6. Gleichzeitig wird der Deckel 4 weiter verschwenkt, bis die Innenseite des Deckels 4 an der Außenseite der Rückwand 3b anliegt.

Der Behälter 1 wird verschlossen, indem der Deckel 4 in umgekehrter Richtung verschwenkt und wieder über die Seitenwände 3a bis 3d des Behälters 1 gezogen wird.

Um den Behälter 1 zusammenfalten zu können, muss der Deckel 4 über die Vorsprünge 8 hinweg aus der in Fig. 7a gezeigten geöffneten Stellung weiter verschoben werden, bis die Lagerbuchsen 27 an einem Rand 30 des Deckels 4 anliegen (vgl. Fig. 7b).

Dann werden die Seitenwände 3a bis 3d an den als Griffe vorgesehenen Ausnehmungen 28 aus der Rille 11 gehoben, wobei die Seitenwände 3c,3d aus einer Raststellung der Rastnasen 12 in den Ausnehmungen 13 bewegt werden, und die Seitenwände 3c,3d an ihrer Faltlinie 29 nach innen geknickt, so dass die Seitenwände 3b,3c und 3d auf dem Boden 2 stehen, wie es in den Figuren 7b und 8 gezeigt ist.

Anschließend werden die Seitenwände zusammengefaltet, indem die Vorderwand 3a in Richtung der Rückwand 3b geschoben wird, bis die Seitenwände 3a bis 3d aneinander stehen.

Die Seitenwände 3a bis 3d können dann gemeinsam mit dem Deckel 4 in Richtung des Bodens 2 verschwenkt werden, bis sie auf dem Boden 2 liegen. Dabei wird, wie insbesondere aus den Figuren 3 und 6 hervorgeht, der verschiebbar gelagerte Teil 16 des Scharniers 15 immer weiter nach oben verschoben, während der mit der Rückwand 3b verbundene Teil 18 des Scharniers 15 immer weiter verschwenkt wird. Die Schub- und die Verschwenkrichtung sind in Fig. 3b durch die mit t bzw. r bezeichneten Pfeile kenntlich gemacht. Wie insbesondere aus den Fig. 6(c) und (d) hervorgeht, lässt sich das Scharnier 15 dabei zumindest so weit verschieben, dass das Scharniergelenk 17 sich in demselben Abstand vom Boden 2 anordnen lässt, den die Seitenwand 3b vom Boden 2 hat, wenn sie mit den anderen Seitenwänden 3a,3c,3d zusammengefaltet auf diesen aufliegt.

Im zusammengelegten Zustand umgreifen die Seitenränder des Deckels 4 und des Bodens 2 die zusammengefalteten Seitenwände 3a bis 3d.

Wie insbesondere aus Fig. 7 hervorgeht, nimmt der Behälter im zusammengelegten Zustand einen wesentlich geringeren Raum ein, als wenn er aufgestellt ist.

Wie in den Figuren 9 und 10 gezeigt ist, ist in dem Boden 2 auf der Seite des Bodens 2, die der Seite, an der die an der Unterkante angeordneten Scharniere 15 gelagert sind, gegenüberliegt, eine Aussparung 40 für eine keilförmige Raste 41 und ein mit der Raste 41 verbundenes Pedal 42 vorgesehen. Die Raste 41 wird durch eine Feder 45 in ihrer Rastposition gehalten, in der sie in die Rille 11 eingreift. Die Raste 41 ist vorgesehen, um in eine Ausnehmung 43 in der vorderen Seitenwand 3a einzugreifen und somit die Seitenwand 3a in der Rille 11 zu halten. Mit dem zur Außenseite des Bodens 2 geführten Pedal 42 kann die Raste 41 mit dem Fuß gegen die Kraft der Feder 45 aus der Rastposition gedrückt werden. Die Seitenwand 3a kann dann aus der Rille 11 gehoben werden.

Wie insbesondere aus Fig. 10 hervorgeht, ist im Boden 2 oberhalb der Raste 41 eine mit einer Ausnehmung 43 versehene Abdeckung 44 vorgesehen. Durch die Ausnehmung 43 hindurch ist es möglich, die Raste 41 auch von der Oberseite des Bodens 2 aus von Hand zu betätigen. Wie in Fig. 10(c) gezeigt ist, ist die Raste 41 an einer im Wesentlichen rechteckigen Platte 46 gebildet, die etwa in ihrer Mitte eine Ausnehmung 47 aufweist, an der sich die Raste 41 von Hand betätigen lässt. An der der Raste 41 gegenüberliegenden Seite der Platte 46 sind zwei die Feder 45 bildende elastische Schenkel angeordnet, die einteilig mit der Platte 46 gebildet sind und sich gegen einen Ansatz der Abdeckung 44 anlegen, wenn die Raste 41 in eine Öffnungsposition gebracht wird.

Fig. 9(a) und 10(a) zeigen die Raste 41 in geschlossener, Fig. 9(b) und 10(b) in geöffneter Stellung.

## Patentansprüche

1. Zusammenlegbarer Behälter, insbesondere Palettenbehälter (1), der einen Boden (2) und Seitenwände (3a - 3d) aufweist die an ihren senkrechten Behälterkanten (9) fest miteinander verbunden und zusammenfaltbar sind, wobei eine der Seitenwände (3b) an ihrer Unterkante durch ein Scharnier (15) mit dem Boden (2) verbunden ist, wobei
das Scharnier (15) am Boden (2) senkrecht zur Ebene des Bodens (2) verschiebbar gelagert und mit der mit dem Scharnier(15) versehenen Seitenwand (3b) in einen Abstand vom Boden (2) verschiebbar ist, in dem sie auf den anderen Seitenwänden (3a, 3c,3d) aufliegt, wenn die Seitenwand (3a-3d) gemeinsam im zusammengefalteten Zustand auf dem Boden (2) aufliegen **dadurch gekennzeichnet, dass** der Boden (2) mit einer Rille (11) verstehen ist, in die die Seitenwände (3a-3d) des Behälters im aufgestellten Zustand einzustecken und in der sie abzustützten sind.

2. Behälter nach Anspruch 1,
**dadurch gekennzeichnet,**
**dass** die Seitenwande (3a - 3d) zusammengefaltet auf der Boden (2) passen.

3. Behälter nach Anspruch 2,
**dadurch gekennzeichnet,**
**dass** der Behälter (1) im aufgestellten Zustand quaderförmig ist und die an die mit dem Scharnier (15) versehene Seitenwand (3b) angrenzenden Seitenwände (3c,3d) jeweils in ihrer Mitte mit einer zu den senkrechten Behälterkanten (9) parallelen Faltlinie (29) versehen sind.

4. Behälter nach einem der Ansprüche 1 bis 3,
**dadurch gekennzeichnet,**
**dass** der Boden (2) aus einem Kunststoffformteil besteht und nach unten ausgeformte Vertiefungen als Füße (30) aufweist, zwischen denen Platz für den Eingriff der Hubgabel eines Gabelstaplers ist.

5. Behälter nach Anspruch 4,
**dadurch gekennzeichnet,**
**dass** an der Rille (11) Rastnasen (12) anbeordnet sind, die zum Eingriff in Ausnehmungen (13) der Seitenwände (3c,3d) vorgesehen sind.

6. Behälter nach Anspruch 5,
**dadurch gekennzeichnet,**
**dass** auf der Seite des Bodens (2), die der Seite, an der das Scharnier (15) gelagert ist, gegenüberliegt, eine durch eine Feder (45) in einer Rastposition gehaltene und mit dem Fuß und/oder von Hand in eine geöffnete Stellung verschiebbare Raste (41) zum Eingriff in eine in der Seitenwand (3a) angeordnete Ausnehmung (43) vorgesehen ist.

7. Behälter nach einem der Ansprüche 1 bis 6,
**dadurch gekennzeichnet,**
**dass** der Behälter (1) einen an einer der Seitenwände (3b) verschwenkbar angeordneten Decke! (4) aufweist,

8. Behälter nach einem der Ansprüche 1 bis 7,
**dadurch gekennzeichnet,**
**dass** ein Gleitlager (7) vorgesehen ist, das mit der Oberkante (5) einer der Seitenwände (3b) durch Scharniere (6) verbunden ist und an dem der Deckel (4) befestigt ist und mittels dessen der Deckel (4) in einer zu der Oberkante (5) senkrechten Richtung verschiebbar gelagert ist.

9. Behälter nach Anspruch 8,
**dadurch gekennzeichnet,**
**dass** der feststehende Teil (27) des Gleitlagers (7) mit den Scharnieren (6) verbunden ist und der bewegliche Teil (26) des Gleitlagers (7) an dem Deckel (4) befestigt ist.

10. Behälter nach Anspruch 8 oder 9,
**dadurch gekennzeichnet,**
**dass** der Deckel (4) mit zumindest einer Halterung (8) versehen ist, die zur Auflage an der genannten Oberkante (5) vorgesehen sind.

11. Behälter nach einem der Ansprüche 7 bis 10,
**dadurch gekennzeichnet,**
**dass** die genannten Scharniere (6,15) an der Ober- und der Unterkante derselben Seitenwand (3b) angeordnet sind.

## Claims

1. Collapsible container, in particular pallet container (1), which has a base (2) and side walls (3a-3d), which are fixed to one another along their vertical container edges (9) and can be folded together, wherein one of the side walls (3b) is connected to the base (2) by a hinge (15) along its lower edge, wherein the hinge (15) is mounted on the base (2) such that it can be displaced perpendicularly to the plane of the base (2), and it can be displaced with the side wall (3b), which is provided with the hinge (15), to a distance from the base (2) at which it rests on the other side walls (3a, 3c, 3d) when the side walls (3a-3d) rest jointly, in a folded together state, on the base (2),
**characterized**
**in that** the base (2) is provided with a channel (11), into which the side walls (3a-3d) of the container can be plugged in the set-up state and in which they can be supported.

2. Container according to Claim 1,
**characterized**
**in that** the side walls (3a-3d), in a folded-together state, fit onto the base (2).

3. Container according to Claim 2,
**characterized**
**in that** the container (1) is cuboidal in the set-up state, and the side walls (3c, 3d) adjacent to the side wall (3b) provided with the hinge (15) are each provided in their centre with a folding line (29) which is parallel to the vertical container edges (9).

4. Container according to one of Claims 1 to 3,
**characterized**
**in that** the base (2) comprises a plastics-material moulding and has depressions which are made in the downward direction to form feet (30), between which there is space for the engagement of the lifting fork of a fork-lift truck.

5. Container according to Claim 4,
**characterized**
**in that** the channel (11) has arranged on it latching noses (12) which are provided for engaging in recesses (13) of the side walls (3c, 3d).

6. Container according to Claim 5,
**characterized**
**in that that** side of the base (2) which is located opposite the side on which the hinge (15) is mounted has provided on it a catch (41) which is retained in a latching position by a spring (45), can be displaced into an open position by the foot and/or by hand and is intended for engaging in a recess (43) arranged in the side wall (3a).

7. Container according to one of Claims 1 to 6,
**characterized**
**in that** the container (1) has a cover (4) arranged in a pivotable manner on one of the side walls (3b).

8. Container according to one of Claims 1 to 7,
**characterized**
**in that** there is provided a slide bearing (7) which is connected by hinges (6) to the upper edge (5) of one of the side walls (3b) and on which the cover (4) is fastened and by means of which the cover (4) is mounted such that it can be displaced in a direction perpendicular to the upper edge (5).

9. Container according to Claim 8,
**characterized**
**in that** the fixed part (27) of the slide bearing (7) is connected to the hinges (6) and the movable part (26) of the slide bearing (7) is fastened on the cover (4).

10. Container according to Claim 8 or 9,
**characterized**
**in that** the cover (4) is provided with at least one holder (8), provided for resting on the aforementioned upper edge (5).

11. Container according to one of Claims 7 to 10,
**characterized**
**in that** the aforementioned hinges (6, 15) are arranged on the upper edge and the lower edge of the same side wall (3b).

## Revendications

1. Récipient pouvant être assemblé, en particulier conteneur palette (1), qui présente un fond (2) et des parois latérales (3a-3d), qui sont reliées solidement les unes aux autres au niveau de leurs arêtes (9) verticales de récipient et qui peuvent être repliées, l'une des parois latérales (3b) étant reliée au fond (2) au niveau de son arête inférieure à l'aide d'une charnière (15), la charnière (15) étant logée sur le fond (2) de manière à pouvoir être déplacée perpendiculairement au plan du fond (2) et pouvant être déplacée avec la paroi latérale (3b) munie de la charnière (15) à une distance du fond (2) dans laquelle elle se place sur les autres parois latérales (3a, 3c, 3d), lorsque les parois latérales (3a-3d) se trouvent ensemble, à l'état replié, sur le fond (2),
**caractérisé**
**en ce que** le fond (2) est pourvu d'une rainure (11) dans laquelle les parois latérales (3a-3d) du récipient doivent être enfoncées à l'état redressé et dans laquelle elles doivent être appuyées.

2. Récipient selon la revendication 1, **caractérisé**
**en ce que** les parois latérales (3a-3d) sont ajustées au fond (2) lorsqu'elles sont repliées.

3. Récipient selon la revendication 2, **caractérisé**
**en ce que** le récipient (1), à l'état redressé, est parallélépipédique et les parois latérales (3c, 3d) adjacentes à la paroi latérale (3b) pourvue de la charnière (15) sont à chaque fois pourvues en leur centre d'une ligne de pliage (29) parallèle aux arêtes (9) verticales du récipient.

4. Récipient selon l'une quelconque des revendications 1 à 3, **caractérisé**
**en ce que** le fond (2) est en une pièce façonnée en matériau synthétique et présente des creux façonnés vers le bas en tant que pieds (30), entre lesquels se trouve de la place pour l'insertion de la fourche élévatrice d'un élévateur à fourche.

5. Récipient selon la revendication 4, **caractérisé**
**en ce que** des ergots d'encliquetage (12) sont disposés au niveau de la rainure (11), prévus pour s'agripper dans des évidements (13) des parois latérales (3c,3d).

6. Récipient selon la revendication 5, **caractérisé**
**en ce qu'**une encoche d'arrêt (41) est prévue sur la face du fond (2) opposée à la face sur laquelle la charnière (15) est logée, maintenue dans une position encliquetée par un ressort (45) et pouvant être déplacée dans une position ouverte à l'aide du pied et/ou de la main, destinée à s'agripper dans un évidement (43) disposé dans la paroi latérale (3a).

7. Récipient selon l'une quelconque des revendications 1 à 6, **caractérisé**
**en ce que** le récipient (1) présente un couvercle (4) disposé de manière à pouvoir pivoter sur l'une des parois latérales (3b).

8. Récipient selon l'une quelconque des revendications 1 à 7, **caractérisé**
**en ce qu'**un appui à glissement (7) est prévu, qui est relié à l'arête supérieure (5) de l'une des parois latérales (3b) à l'aide de charnières (6) et auquel est fixé le couvercle (4) et au moyen duquel le couvercle (4) est logé de manière à pouvoir être déplacé dans un sens perpendiculaire par rapport à l'arête supérieure (5).

9. Récipient selon la revendication 8, **caractérisé**
**en ce que** la partie fixe (27) de l'appui à glissement (7) est reliée aux charnières (6) et la partie mobile (26) de l'appui à glissement (7) est fixée au couvercle (4).

10. Récipient selon la revendication 8 ou 9, **caractérisé**
**en ce que** le couvercle (4) est pourvu d'au moins une fixation (8) prévue pour être placée sur l'arête supérieure (5) mentionnée.

11. Récipient selon l'une quelconque des revendications 7 à 10, **caractérisé**
**en ce que** les charnières mentionnées (6,15) sont disposées sur l'arête supérieure et inférieure de la même paroi latérale (3b).
